# EUROPÄISCHE PATENTSCHRIFT

(11) **EP 0 876 538 B1**
(45) Veröffentlichungstag und Bekanntmachung des Hinweises auf die Patenterteilung: **01.09.1999**
(21) Anmeldenummer: 97907003.4
(22) Anmeldetag: 09.01.1997
(51) Int. Cl.: E01B 1/00, E01B 37/00

(54) **VERFAHREN UND EINRICHTUNG ZUR HERSTELLUNG EINES SCHOTTER- UND SCHWELLENLOSEN BAHNGLEISES**
METHOD AND DEVICE FOR PRODUCING A BALLASTLESS AND SLEEPER-LESS LINE OF RAILS
PROCEDE ET DISPOSITIF POUR PRODUIRE UNE VOIE DE CHEMIN DE FER SANS BALLAST ET SANS TRAVERSES

(30) Priorität: 26.01.1996 DE 19602717; 01.10.1996 DE 19640499
(43) Veröffentlichungstag der Anmeldung: 11.11.1998
(73) Patentinhaber: LEONHARD WEISS GmbH & Co., 74564 Crailsheim (DE)
(72) Erfinder: BILLINGER, Hellmut, D-74564 Crailsheim (DE); HÄBERLEIN, Helmut, D-74599 Wallhausen (DE); PISSLER, Wolfgang, D-13055 Berlin (DE); RIEGER, Jürgen, D-97990 Weikersheim (DE); WOLF, Günther, D-74081 Heilbronn (DE)
(74) Vertreter: Patentanwalts-Partnerschaft Rotermund + Pfusch
(86) Internationale Anmeldenummer: DE9700074
(87) Internationale Veröffentlichungsnummer: WO9727366

(56) Entgegenhaltungen:
- EP-A- 0 676 504
- DE-A- 2 422 942
- DE-A- 3 042 725
- DE-A- 3 840 795
- BETON-UND STAHLBETONBAU, Bd. 85, Nr. 3, 1990, BERLIN, Seite A26 XP002030702 "Feste Fahrbahn -System Züblin-"
- VERMESSUNGSTECHNIK, Bd. 33, Nr. 8, 1985, BERLIN, Seiten 269-272, XP000671750 MÜLLER: "Möglichkeiten der Steuerung von Baumaschinen" in der Anmeldung erwähnt

## Beschreibung

Die Erfindung betrifft ein Verfahren zur Herstellung eines schotter- und schwellenlosen Bahngleises nach dem Oberbegriff des Patentanspruchs 1 sowie Einrichtungen zur Durchführung dieses Verfahrens.

Bei einem derartigen Verfahren wird auf einer unteren sogenannten Tragschicht aus beispielsweise Beton eine obere, üblicherweise als Fahrbahn-Tragplatte bezeichnete Schicht aus beispielsweise Beton oder Asphalt aufgebracht. Die erforderlichen Auflager für direkt auf diese obere Schicht aufzubringende Schienen werden gleichzeitig bei der Herstellung dieser Schicht eingeformt. Die Auflager besitzen eine Form und Ausbildung, wie sie bisher bei Auflagern von üblichen Bahnschwellen bekannt sind.

Die Vorgenannten Auflager für die Schienen müssen innerhalb bestimmter Abmessungstoleranzen sehr form- und lagegenau hergestellt werden. Die Lage der Auflager bestimmt nämlich die Fertiglage der Schienen. Dies bedeutet, daß die Auflager so auszurichten sind, daß die zu montierenden Schienen in ihrer Position exakt bestimmten Vorgaben entsprechend höhen-, neigungs- und seitenjustiert montierbar sind. Da eine solche exakte Form und Ausrichtung der Auflager bei einer Ausformung gemeinsam mit der oberen Schicht in der Praxis zumindest mit wirtschaftlich vertretbarem Aufwand bisher nicht zu erreichen ist, müssen gemeinsam mit der oberen Schicht ausgeformte Auflager seither bezüglich ihrer Form und Ausrichtung mechanisch materialabtragend nachgearbeitet werden. Des weiteren müssen innerhalb der Auflager Bohrungen zur Aufnahme von Schraubdübeln für Schienenbefestigungsschrauben eingearbeitet werden.

Hiervon ausgehend beschäftigt sich die Erfindung mit dem Problem, ein besonders rationelles und im Vergleich zum Bisherigen genaueres Herstellungsverfahren sowie eine Einrichtung zur Durchführung dieses Verfahrens zu schaffen.

Eine grundsätzliche Lösung für ein solches Herstellungsverfahren zeigen die kennzeichnenden Merkmale des Patentanspruchs 1 auf.

Diese erfindungsgemäße Lösung beruht auf dem Gedanken, zusammen mit der Herstellung der oberen Schicht (Tragplatte) zur Aufnahme der Schienen die in diese Schicht integrierten und gemeinsam mit dieser hergestellten Auflager zunächst lediglich mit einem ohne großen Aufwand betriebenen Fertigungsverfahren auf ein noch relativ grobes Vormaß auszubilden. Das exakte Fertigmaß wird erst in einem nachfolgenden Schritt dadurch erzielt, daß auf die vorgeformten Auflager bei noch verformungsfähigem Material der oberen Schicht exakt ausgerichtete Formgebungselemente aufgelegt werden, mit denen die Auflager in Form und Lage auf ein sehr genaues Fertigmaß nachgeformt werden. Die Nachformung mit speziellen Formgebungselementen erfolgt unabhängig von der Vorformung der Auflager.

Zweckmäßigerweise wird wenigstens ein in Gleisquerrichtung gegenüberliegendes, zusammengehöriges Auflager-Paar jeweils gleichzeitig nachgeformt.

Besonders vorteilhaft ist es, wenn jeweils mehrere Auflager bzw. Auflager-Paare gemeinsam nachgeformt werden, wobei jeweils wenigstens drei Auflager-Paare gemeinsam nachgeformt werden sollten.

Die Formgebungselemente können telemetrisch von außerhalb einer die Formgebungselemente verstellbar lagernden Einrichtung nach geographischen Fixpunkten unter Vorgabe der für die gewünschte, betriebsfähige Gleislage vorgegebenen Ortskoordinaten gesteuert werden.

Vorzugsweise formen die Formgebungselemente während des Formgebungsvorganges gleichzeitig zur Befestigung der Schienen in den Auflagern erforderliche Dübel in diese Auflager kraftschlüssig ein.

Vor einem Einformen in die Auflager werden die Dübel jeweils lösbar an den Formgebungselementen angebracht. Dabei kann die lösbare Verbindung der Dübel an den Formgebungselementen ein Haften an in die Dübel eingreifenden Dornen der Formgebungselemente sein.

Damit die Dübel einfach und kraftschlüssig verankert in das Material der Auflager eingedrückt werden können, erfolgt das Einführen der Dübel unter Vibration. Den Formgebungselementen werden die Dübel jeweils vor einem neuen Formgebungsvorgang zum nachfolgenden Einbringen in das Auflagermaterial zugeführt.

Bei einer zur Durchführung des erfindungsgemäßen Verfahrens zweckmäßigen Einrichtung ist diese ein nach vorgegebenen Ortskoordinaten lenkbares Montage-Fahrzeug mit einem gegenüber einem Fahrgestell höhenverstellbaren Oberrahmen.

In dem - Oberrahmen ist in Fahrtrichtung des Montage-Fahrzeuges vorne eine Vorformeinrichtung für das zur Erzeugung der Tragplatte mit eingeformten Auflagern verformungsfähige Material angeordnet. Die Vorformeinrichtung kann ein bekannter Gleitschalungsformer sein. In Fahrtrichtung hinter der Vorformeinrichtung ist an dem Oberrahmen des gleichen Montage-Fahrzeuges eine die Formgebungselemente halternde und führende Nachformungs-Einrichtung angebracht. Der Oberrahmen mit der Vor- und Nachformungseinrichtung ist gegenüber dem Fahrgestell des Montage-Fahrzeuges höhenverstellbar. Mit einem vorbeschriebenen Montage-Fahrzeug, das an einem höhenverstellbaren Oberrahmen gleichzeitig eine Vorform- und eine Nachformungseinrichtung enthält, können bereits mit der Vorformeinrichtung Auflager in einer Form mit nur einer äußerst geringfügigen Maßabweichung von dem fertig nachzuformenden Maß hergestellt werden. So kann beispielsweise eine Maßabweichung von lediglich etwa ± 5 mm mit Bezug auf Höhe und Richtung des Gleises bei 5 m Gleislänge erreicht werden.

An einem fertigen Gleis sollen die Auflager bzw. Auflager-Bereiche lediglich eine solche Erstreckung in horizontaler Erstreckung besitzen, daß auf diesen die Schienenbefestigungsmittel ausreichend Platz finden können. Im übrigen sollen die Auflager einerseits in Gleisquerrichtung getrennte Einzelkörper für jeweils die Aufnahme einer Schiene sein und auch in Gleislängsrichtung voneinander beabstandet sein. Bei der Fertigung der Auflager in der Vorformeinrichtung kann der Querabstand ohne weiteres realisiert werden. Auch der Abstand zwischen den einzelnen Auflagern in Längsrichtung, das heißt ein entsprechender Freiraum zwischen den aus der Tragplatte herausragenden Auflagern, kann in der Vorformeinrichtung bereits grundsätzlich erzeugt werden. Beim Formen der Auflager in der Vorformeinrichtung fährt das Montage-Fahrzeug koordinatengesteuert kontinuierlich vorwärts, wobei die Auflager entsprechend kontinuierlich die Vorformeinrichtung verlassen bzw. von dieser ausgeformt werden. Bei einer solchen kontinuierlichen Arbeitsweise kann es zweckmäßig sein, die Auflager in Gleislängsrichtung zunächst als durchgehendes Band zu erzeugen und aus diesem die einzelnen Auflager, an denen die Schienen des Gleises tatsächlich befestigt werden, später dadurch zu vereinzeln, daß das zwischen den zu vereinzelnden Auflager liegende Material nachträglich ausgeräumt wird.

Auf das von der Vorformeinrichtung durchgehend ausgeformte Band, aus dem die Auflager zu vereinzeln sind, kann direkt nach erfolgter Ausformung in noch verformungsfähigem Zustand des Bandmaterials bei jeweiligem Stillstand des Montage-Fahrzeuges eine Abdeckvorrichtung paßgenau aufgesetzt werden. In dieser Abdeckeinrichtung befinden sich Ausräumelemente, mit deren Hilfe das zwischen den zu erzeugenden einzelnen Auflagern liegende Bandmaterial entfernt werden kann. Bei fahrendem Montage-Fahrzeug und damit während des Ausformens des Bandes in der Vorformeinrichtung ist die Abdeckeinrichtung mit ihren Ausräumelementen außer Eingriff. Das Entfernen des zwischen den gewünschten Auflagern liegenden Bandmaterials erfolgt praktisch zeitgleich mit dem jeweiligen Ausformen der bereits zuvor in einem vorausgegangenen Arbeitsgang vereinzelten Auflager durch die Formgebungselemente. Es werden daher in einem Arbeitsgang jeweils eine gleiche Anzahl von Auflagern durch Entfernen von zwischen diesen liegendem Bandmaterial erzeugt wie jeweils Auflager in einem Arbeitsgang mit den Formgebungselementen nachgeformt werden können. Das noch in verformungsfähigem Zustand befindliche ausgeräumte Bandmaterial wird vorzugsweise erneut als Vorformmaterial verwendet.

Das Vereinzeln der Auflager kann auch erst nach dem Nachformen der Auflagerbereiche mit den Formgebungselementen erfolgen. Die Formgebungselemente formen dann an dem endlosen Auflager-Band lediglich diejenigen Bereiche, in denen später die Schienen befestigt werden sollen, während nachträglich das zwischen den einzelnen nachgeformten Auflagerbereichen liegende Material ausgeräumt wird. Das Ausräumen des Materials kann zwischen den nachgeformten Auflagerbereichen bei erhärtetem Zustand des zunächst bandförmig gefertigten Auflager-Bandes erfolgen.

Das Montage-Fahrzeug kann zur Erzeugung der Auflager in Vorform entsprechend genau nach hierfür an sich bekannten Steuerungssystemen koordinatengesteuert geführt werden.

Die Formgebungselemente, mit denen die Auflager auf das endgültige Schienenmontagemaß nachgeformt werden, sind innerhalb ihrer an dem Oberrahmen des Montage-Fahrzeuges befestigten Nachformungseinrichtung allseits beweglich gelagert. Dabei besteht die Nachformungseinrichtung mit den Formgebungselementen aus einer Reihe gegeneinander bewegbarer Tragelemente.

Diese bewegbaren Tragelemente bestehen zumindest aus folgenden gegeneinander bewegbaren Einzelelementen
- einer an dem Oberrahmen des Montage-Fahrzeuges verstellbar gelagerten Taumelscheibe,
- einem Formgebungselemente-Träger,
- Zwischen-Trägern für ein horizontales Drehen und horizontale Verschiebungen in senkrecht zueinander verlaufenden Richtungen des Formgebungselementeträgers gegenüber der Taumelscheibe,
- und einer zwischen den Formgebungselementen und dem Oberrahmen wirkenden Höhenverstelleinrichtung.

Vorteilhafterweise ist die Taumelscheibe gegenüber dem Oberrahmen höhenverstellbar. Die Taumelscheibe kann insbesondere als ein flaches dreieckiges Trägergestell ausgeführt sein, das in den Dreieckpunkten unterschiedlich höhenverstellbar gegenüber dem Oberrahmen des Montage-Fahrzeuges gelagert ist.

Die Formgebungselemente selbst sind zweckmäßigerweise höhenverschiebbar in dem die Formgebungselemente tragenden Träger gelagert.

Durch die zuletzt genannte Lagerung können die Formgebungselemente vertikale Vibrationsbewegungen ausführen, wodurch einerseits eine gute Formgebungswirkung für die Auflager erzielt wird und wodurch andererseits ein einfaches Einführen der Schienenbefestigungs-Dübel in das noch verformbare Auflagermaterial erreicht wird. Das Vibrieren sorgt darüber hinaus in recht vorteilhafter Weise für eine kraftschlüssige Einbindung der Dübel in das Auflagermaterial. Für einen guten Kraftschluß besitzen die Dübel eine gewellte Außenform, wobei die Wellen in Dübellängsrichtung aneinandergereihte Ringwülste sind.

Die Dübel haften leicht lösbar an Aufnahme-Dornen der Formgebungselemente. Das Aufbringen der Dübel auf diese Dorne geschieht vorzugszweise zeitgleich über eine Beschickungsvorrichtung mit einem beweglichen Dübelhalter, der in einer Position bestückt wird, die von derjenigen abweicht, in der die Dübel von den Dornen übernommen werden. Das Übernehmen der Dübel von dem Dübelhalter erfolgt dadurch, daß die Formgebungselemente mit den Dornen eine Übernahmebewegung bei ruhendem Dübelhalter ausführen. Führen die Formgebungselemente ihre Nachformfunktion aus, befindet sich der Dübelhalter außerhalb des Bewegungsraumes der Formgebungselemente.

Der Formgebungselemente-Träger ist direkt oder indirekt über das Montage-Fahrzeug über zumindest teilweise von außerhalb des Montage-Fahrzeuges kommende Steuersignale exakt nach vorgegebenen Ortskoordinaten ausrichtbar. Für ein direktes Ausrichten nach von außen ausgelösten Steuersignalen ist der Formgebungselemente-Träger mit telemetrisch erfaßbaren Fixpunkten versehen. Diese Fixpunkte sind als in der Telemetrie übliche Geber ausgebildet. Dabei müssen wenigstens drei solcher Fixpunkte vorhanden sein.

Von den Fixpunkten wird mindestens einer von einem mit Bezug auf eine bestimmte Arbeitsstrecke des Montage-Fahrzeuges stationären, nach den jeweiligen Landschaftskoordinaten ausgerichteten Theodoliten kontinuierlich angepeilt, wobei der Theodolit den wenigstens einen mit der Vorschubbewegung des Montage-Fahrzeuges wandernden Fixpunkt verfolgt.

Die eigentliche Lagebestimmung des Formgebungselemente-Trägers durch einen feststehenden Theodoliten erfolgt bei einer ausschließlich direkten Steuerung von außen jeweils ausschließlich bei Stillstand des Montage-Fahrzeuges. Dabei wird diese Lagebestimmung jeweils von dem Theodoliten automatisch bei einsetzendem Stillstand des Montage-Fahrzeuges durchgeführt. Die Durchführung erfolgt in der Weise, daß der Theodolit die vorhandenen mindestens drei Fixpunkte nacheinander anpeilt und daraus die Lage des Trägers ermittelt. Werden von dem Theodoliten vier Fixpunkte angepeilt, so erhöht sich die Meßgenauigkeit. In diesem Fall benötigt der Theodolit allerdings eine etwas längere Meßzeit, da er bei vier Fixpunkten einen mehr anpeilen muß als dies bei Vorhandensein von lediglich drei Fixpunkten der Fall ist. Hat der Theodolit die Ist-Lage des Formgebungselemente-Trägers erfaßt, wird diese Lage mit einer von dem Theodoliten zuvor ermittelten und abgespeicherten Soll-Lage verglichen. Die Lageabweichung wird als Maß für an Steuergeräte abzugebende Steuerimpulse verwendet. Die Steuergeräte sind Stellmotoren, die die gegeneinander bewegbaren Elemente der Nachformungs-einrichtung gegeneinander verstellen können. Ist der Formgebungselemente-Träger auf seine Soll-Lage ausgerichtet, so werden die Formgebungselemente vibrierend aus dem Formgebungselemente-Träger zur Nachformung der Auflager ausgefahren. Bei diesem Nachformen werden gleichzeitig die an den Formgebungselementen lösbar haftenden Schienenbefestigungs-Dübel in die Auflager eingetrieben.

Nach abgeschlossenem Nachformvorgang, bei dem vorteilhafterweise jeweils drei Paare Formgebungselemente im Einsatz sind, setzt das Montage-Fahrzeug seine Vorschubbewegung fort, während der die Vorformeinrichtung vorgeformte Auflager erzeugt. Während das Vorformen der Auflager bei fahrendem Montage-Fahrzeug erfolgt, kann das Nachformen nur bei stillgesetztem Montage-Fahrzeug durchgeführt werden.

Ein Ausführungsbeispiel der Erfindung ist in der Zeichnung dargestellt und dient dazu, die Erfindung noch näher zu erläutern.

In der Zeichnung zeigen
- Fig. 1: eine Draufsicht auf eine Tragplatte auf einer Tragschicht eines Bahngleises mit einer schematischen Andeutung der erfindungsgemäßen Formgebungselemente,
- Fig. 2: einen Schnitt durch ein vorgeformtes Auflager nach Linie II-II in Fig. 1,
- Fig. 3: einen Schnitt nach Linie III-III in Fig. 1 durch ein sich im Nachformprozeß befindliches einzelnes Formgebungselement,
- Fig. 4: einen Schnitt nach Linie IV-IV durch ein fertiges Auflager mit montierter Schiene,
- Fig. 5: eine Draufsicht auf ein Montage-Fahrzeug mit integrierter Vor- und Nachformeinrichtung,
- Fig. 6: eine Ansicht des Montage-Fahrzeuges nach Fig. 5,
- Fig. 7: einen Schnitt durch das Montage-Fahrzeug nach Linie VII-VII in Fig. 5,
- Fig. 8: den Formgebungselementeträger als Einzelteil in einer Ansicht nach Fig. 6 mit einer an diesem angebrachten - in Fig. 5 bis 7 nicht dargestellten - Dübelbeschickungsvorrichtung,
- Fig. 9: den Formgebungselementeträger nach Fig. 8 in einer Darstellung nach Ansicht 7,
- Fig. 10: einen Ausschnitt aus einer Einrichtung nach Fig. 5 mit eine Vorrichtung zum Vereinzeln der Auflager aus einem Auflager-Band.

Aus Fig. 1 ist der schematische Herstellungsablauf eines Gleisunterbaus erkennbar. Als erstes wird die untere, sogenannte Tragschicht 1 in üblicher Weise aus beispielsweise hydraulisch gebundenem Material hergestellt. Mit einer auf den Rändern dieser Tragschicht geführten, im folgenden noch näher erläuterten, Fertigungsvorrichtung wird sodann die obere Schicht, die sogenannte Tragplatte 2, aus beispielsweise Beton gefertigt. Dieses Material wird in verformungsfähigem Zustand aufgetragen unter Vor-Ausformung von Auflagern 3, in denen später Schienen 5 zu befestigen sind.

Bei der Fertigung der Tragplatte 2 erhalten die Auflager 3 lediglich eine Rohform, indem sie als ein in Gleislängsrichtung durchlaufendes Band mit einem den endgültigen Auflagern 3 entsprechenden Querschnitt ausgeformt werden. Bei noch nicht ausgehärtetem Material der Tragplatte 2 erhalten die Auflager 3 sodann durch ein Nachformen ihre endgültige Lageausrichtung und Form. Dies erfolgt mit einzelnen Formgebungselementen 4, die auf das sich noch in verformbarem Zustand befindliche Material der vorgeformten Auflager 3 aufgesetzt werden. Beim Auflegen zum Nachformen der Auflager 3 befinden sich die Formgebungselemente in einer - nachfolgend noch näher zu beschreibenden - in der schematischen Darstellung der Fig. 3 nicht dargestellten Ausricht- und Haltevorrichtung. Diese Einrichtung, die sich zusammen mit einer Vorformeinrichtung für das Tragplatten-Material in einem auf der Tragschicht verfahrbaren Montage-Fahrzeug befindet, ist mit Meß- und Richteinrichtungen versehen, die es ermöglichen, die Formgebungselemente 4 beim Aufsetzen auf die vorgeformten Auflager 3 so auszurichten, daß die von den Formgebungselementen 4 nachgeformten Auflager 3 einer gewünschten Vorgabe entsprechend höhen-, neigungs- und seitenjustiert für eine direkte Aufnahme der zu montierenden Schienen 5 sind. Mit einer Ausricht- und Haltevorrichtung werden jeweils mehrere Formgebungselemente 4 gemeinsam bedient. So kann eine solche Einrichtung beispielsweise mit mindestens drei Paar Formgebungselementen 4 bestückt sein.

Mit den Formgebungselementen 4 über einen in Fig. 3 lediglich schematisch dargestellten Schnellverschluß 6 verbunden sind Dübel 7 aus beispielsweise Kunststoff, die beim Nachformen der vorgeformten Auflager 3 durch die Formgebungselemente 4 gleichzeitig in das noch weiche Material der Tragplatte 2 eingedrückt werden. Das Eindrücken erfolgt unter Vibration. Das Formgebungselement 4, das auch als Matrize bezeichnet werden kann, enthält ein seitlich abklappbares Teil, das beim Formen des Auflagers 3 seitlich an- und abgeschwenkt werden kann.

Das zwischen den endgültigen Auflagern 3 aus einem ursprünglich beispielsweise durchlaufend geformten Band noch vorhandene Material wird, nachdem es ausgehärtet ist, zwischen den als Auflager 3 dienenden Bereichen ausgeräumt. Dies kann beispielsweise durch Fräsen erfolgen.

Auf den mit Fertigmaß ausgeformten Auflagern 3 können die Schienen 5 in üblicher Weise montiert werden, wie dies in Fig. 4 angegeben ist. Auf dem Grund der Auflager 3 wird zunächst eine schalldämmende Zwischenplatte 8 aufgelegt. Auf diese wird sodann eine Grundplatte 9 aufgebracht. Auf diese wiederum wird unter Zwischenfügen einer weiteren Zwischenlage 10 die Schiene 5 aufgesetzt. Die Verspannung der Schiene 5 erfolgt in üblicher Weise mit Hilfe von Winkelführungsplatten 11 und einer jeweils daran angreifenden Spannklemme 12, die mit einer Schraube 13, die in den Dübel 7 innerhalb der Tragplatte 2 eingreift, gespannt wird.

Das erfindungsgemäße Verfahren besitzt insbesondere den großen Vorteil, daß die fertig geformten Auflager an ihrer Auflagerfläche keiner nachträglichen materialabtragenden mechanischen Nachbearbeitung bedürfen. Dadurch ist bereits grundsätzlich eine äußerst rationelle Fertigung möglich.

Wie diese Fertigung konkret erfolgen kann, wird nachfolgend anhand der Fig. 5 bis 7 beschrieben.

Ein Montage-Fahrzeug 14 besteht aus einem Fahrgestell 15 mit lenkbaren Raupenantrieben 16 und einem höhenverstellbar in dem Fahrgestell 15 gelagerten Oberrahmen 17.

Mit Hilfe der lenkbaren Raupenantriebe 16 kann das Montage-Fahrzeug 14 koordinatengesteuert längs einer vorgefertigten Tragschicht 1 fahren. Die Fahrtrichtung des Montage-Fahrzeuges ist in Fig. 6 mit einem Pfeil F angegeben.

An dem Oberrahmen 17 des Montage-Fahrzeuges 14 ist in Fahrtrichtung vorne eine Vorformeinrichtung 18 in der Form eines an sich bekannten Gleitschalungsformers fest angebracht. In Fahrtrichtung hinter diesem Gleitschalungsformer ist an dem Oberrahmen 17 eine Nachformeinrichtung 19 allseits bewegbar aufgehängt.

Diese Nachformeinrichtung 19 ist im einzelnen wie folgt aufgebaut. Eine in der Grundform dreieckige Taumelscheibe 20 ist in ihren Eckbereichen über Stellmotoren 21 mit dem Oberrahmen 17 verstellbar verbunden. Durch diese verstellbare Lagerung kann die Taumelscheibe 20 beliebig geneigt und höhenmäßig gegenüber dem Untergrund des Montage-Fahrzeuges 14 verstellt werden.

Unterhalb der Taumelscheibe 20 ist an dieser ein Formgebungselemente-Träger 22 über zwei zwischengeschaltete Tragelemente angelenkt. Das obere direkt an der Taumelscheibe 20 angreifende Tragelement ist eine gegenüber der Taumelscheibe 20 um eine vertikale Achse drehbare Zwischenscheibe 23.

Zwischen der Zwischenscheibe 23 und dem Formgebungselemente-Träger 22 ist ein Zwischenträger 24 vorgesehen, der dazu dient, daß der Formgebungselemente-Träger 22 gegenüber der Taumelscheibe 20 horizontal in zwei senkrecht zueinander stehenden Richtungen verschiebbar ist. Zu diesem Zweck ist der Zwischenträger 24 über jeweils eine Nut- und Federführung einerseits mit der Zwischenscheibe 23 und andererseits mit dem Formgebungselemente-Träger 22 verbunden.

Die eigentlichen Formgebungselemente 4 sind vertikal verschiebbar in vertikal nach unten weisenden Schenkeln des Formgebungselemente-Trägers 22 gehalten und geführt.

In dem Formgebungselemente-Träger 22, der schematisch betrachtet ein Gestell mit vier nach unten weisenden Füßen ist, sind die Formgebungselemente 4 jeweils derart gelagert, daß jeweils einer Schiene 5 eines Gleises zugeordnete drei Formgebungselemente 4 zu einer Einheit zusammengefaßt in diesem Träger 22 vertikal verschiebbar gelagert sind. Dadurch sind die einer Schiene zugeordneten Formgebungselemente 4 je Schiene getrennt in dem Träger 22 verschiebbar.

Für die Verschiebbarkeit der Formgebungselemente 4 innerhalb des Formgebungselement-Trägers 22 sorgen Antriebe, durch die die Formgebungselemente 4 vertikal in Vibrations-Bewegungen versetzbar sind.

An den äußeren horizontalen Eckbereichen des Formgebungselemente-Trägers 22 ist jeweils ein Fixpunkt zum Anpeilen durch einen Theodoliten 26 angebracht. Da der Formgebungselemente-Träger 22 in Draufsicht quaderförmig ausgebildet ist, ergeben sich insgesamt vier von dem außenstehenden Theodoliten 26 anzupeilende Fixpunkte 25. Ein ortsfest in der Landschaft montierter Theodolit 26 ist in Fig. 5 schematisch angegeben. Ein von diesem ausgehender Peilstrahl 27 an einen der Fixpunkte 25 ist strichpunktiert angedeutet.

Mit der vorstehend beschriebenen Einrichtung kann ein schotter- und schwellenloses Bahngleis mit für das Aufbringen von Schienen 5 montagegenau fertiggeformten Auflagern 3 wie folgt hergestellt werden.

Auf einer in üblicher Weise erstellten Tragschicht 1 eines Bahngleises wird ein Montage-Fahrzeug 14 mit den darin enthaltenen oben beschriebenen Einrichtungen aufgesetzt und in üblicher Weise lageorientiert nach vorgegebenen Ortskoordinaten verfahren.

Beim Verfahren des Montage-Fahrzeuges 14 wird der als Gleitschalungsformer ausgebildeten Vorformeinrichtung 18 verformungsfähiges Material in der Form eines Betons aufgegeben. Durch Höhen- und Seitenjustierung innerhalb des Montage-Fahrzeuges 14 bzw. durch die Raupenantriebe 16 erhält die Vorformeinrichtung 18 eine Zuordnung zu der Tragschicht 1, auf der das Montage-Fahrzeug 14 fährt, durch die vorgeformte Auflager 3 in der Form eines durchgehenden Bandes 28 erzeugt werden können. Die Maßgenauigkeit der erzeugten Auflager-Bänder 28 beträgt etwa ± 5 mm mit Bezug auf eine Gleislänge von 5 m.

In der Fig. 6 ist mit einem strichpunktierten Pfeil die Zugabe verformungsfähigen Materials in die Vorformeinrichtung 18 gekennzeichnet.

Zur Erzeugung der vorgeformten Auflager in der Form eines jeder der beiden Schienen zugeordneten Auflager-Bandes 28 bewegt sich das Montage-Fahrzeug kontinuierlich in Vorschubrichtung. Während dieser Bewegung des Montage-Fahrzeuges 14 verfolgt der Theodolit 26 über wenigstens einen der Fixpunkte 25 die Vorschubbewegung des Montage-Fahrzeuges 14.

Ist von der Vorformeinrichtung 18 ein ausreichend langes Auflager-Band 28 zum Aufsetzen der jeweils eine Einheit bildenden drei hintereinander liegenden Formgebungselemente erreicht, wird das Montage-Fahrzeug 14 angehalten. Sobald das Montage-Fahrzeug dadurch zum Stillstand gekommen ist, wird in dem Theodoliten 26 automatisch eine Lagebestimmung für den Formgebungselemente-Träger 22 durchgeführt. Für diese Lagebestimmung peilt der Theodolit 26 die vorhandenen vier Fixpunkte 25 der Reihe nach an, wodurch er die Ist-Lagedaten dieses Trägers erhält. Diese Ist-Lagedaten des Formgebungselemente-Trägers 22 werden mit von dem Theodoliten 26 ermittelten und gespeicherten Soll-Lagedaten verglichen. Die Abweichung wird als Steuergröße für ein Ausrichten des Formgebungselemente-Trägers 22 auf die Soll-Lage benutzt. Das Ausrichten erfolgt über in der Nachformeinrichtung 19 vorhandene Stellmotoren, mit denen die einzelnen Tragelemente dieser Einrichtung gegeneinander verfahren werden können. Die Lage der Taumelscheibe 20 bestimmen und bewirken die zwischen dieser Taumelscheibe 20 und dem Oberrahmen 17 angebrachten Stellmotoren 21. Ist der Formgebungselemente-Träger 22 auf seine Soll-Lage ausgerichtet, so werden die Formgebungselemente 4 aus dem Formgebungselemente-Träger 22 heraus unter Vibration auf das noch verformungsfähige Material des Auflager-Bandes 28 zur Ausformung der fertigen Auflager 3 ausgefahren.

An der Unterseite der Formgebungselemente 4 haften auf dort angebrachten Dornen 7' jeweils Dübel 7, die unter der Vibrationsbewegung kraftschlüssig in das Auflagermaterial eingetrieben werden.

Die Dübel 7 werden mit Hilfe einer in den Fig. 8 und 9 schematisch dargestellten Dübel-Beschickungsvorrichtung 29 auf die Dorne 7' der Formgebungselemente 4 aufgebracht.

Die Dübel-Beschickungsvorrichtung 29 besteht aus einem Dübelhalter 30, der schlittenförmig in einer Führungsschiene 31 des Formgebungselemente-Trägers 22 verschiebbar ist. In einer Position außerhalb des Formgebungselemente-Trägers 22 werden die Dübel 7 maschinell oder von Hand in Aufnahmeöffnungen des Dübelhalters 30 eingeführt. Die Aufnahmeöffnungen sind in dem Dübelhalter 30 derart vorgesehen, daß die Dübel 7 bei in den Formgebungselemente-Träger 22 eingeschobener Position des Dübelhalters 30 achsfluchtend gegenüber den Dornen 7' der Formgebungselemente 4 ausgerichtet sind. Die Übernahme der Dübel 7 von dem Dübelhalter 30 auf die Dorne 7' der Formgebungselemente 4 erfolgt dadurch, daß die Formgebungselemente 4 eine Bewegung ausführen, wie sie der Zustellbewegung dieser Elemente beim Formen der Auflager 3 entspricht. Zur Aufnahme der Dübel 7 erfolgt diese Zustellbewegung selbstverständlich nur in einem solchen Maße, daß die Dübel 7 in dem Dübelhalter 30 ergriffen und aus diesem an den Dornen 7' haftend entnommen werden können. Sind die Dübel 7 aus dem Dübelhalter 30 durch die Formgebungselemente 4 entnommen, so wird der Dübelhalter 30 in der Führungsschiene 31 wieder für einen neuen Beschickungsvorgang nach außerhalb des Formgebungselemente-Trägers 22 geschoben.

Der Ausfahrhub für die Formgebungselemente 4 gegenüber dem Formgebungselemente-Träger 22 ist konstant vorgegeben, so daß bei sich in Soll-Lage befindlichem Formgebungselemente-Träger 22 die maßgenaue Nachformung der vorgeformten Auflager 3 allein durch die Lage des Formgebungs-Elementeträgers 22 bestimmt wird.

Nach erfolgtem Nachformungsprozeß werden die Formgebungselemente 4 in Richtung des Formgebungselemente-Trägers 22 hochgefahren. Vor dem nächsten Nachformungsprozeß werden neue Dübel 7 auf die Dorne 7' der Formgebungselemente 4 aufgesteckt, um beim Nachformen der nächsten Auflager 3 in diese eingedrückt werden zu können.

Nach Abschluß eines Nachformungsprozesses setzt das Montage-Fahrzeug 14 seine Vorschubbewegung fort, bis wiederum ein ausreichend langes Auflager-Band 28 für den nächsten Nachformungsprozeß vorgeformt ist. Dann wiederholt sich der Nachformungsprozeß in der oben beschriebenen Weise.

Ist das Montage-Fahrzeug 14 aus dem Erfassungsbereich des Theodoliten 26 herausgefahren, übernimmt ein bereits in Fahrtrichtung montierter weiterer Theodolit die Anpeilung und Messung. Der Theodolit 26, der diese Aufgabe zuvor hatte, dient dann zunächst noch zur Nachvermessung der fertigen Auflager 3, bevor er in Fahrtrichtung des Montage-Fahrzeuges 14 nach vorne für eine erneute Übernahme der Anpeilung des Montage-Fahrzeuges 14 eingesetzt wird.

Aus dem durchlaufenden Auflager-Band 28 wird das jeweils zwischen den fertig nachgeformten Auflager 3-Bereichen liegende Bandmaterial in erhärtetem Zustand mechanisch entfernt. Dies kann beispielsweise durch Fräsen erfolgen.

Es ist allerdings auch möglich und besonders vorteilhaft, die Auflager 3 bereits in oder direkt nach der Vorformeinrichtung 18 als vereinzelte Auflager 3, das heißt mit dem endgültigen gegenseitigen Abstand in Gleislängsrichtung, zu erzeugen. Dann ist kein nachträgliches mechanisches Ausräumen des zwischen den fertig nachgeformten Auflager 3-Bereichen liegenden Materials mehr erforderlich.

So kann bei der Einrichtung nach Fig. 10 in Fortschreitungsrichtung des Montage-Fahrzeuges direkt hinter der Vorformeinrichtung eine Ausräumeinrichtung 32 zum Ausräumen des zwischen zu erzeugenden jeweils benachbarten Auflagern 3 zu entfernenden, noch verformungsfähigen Auflager-Bandmaterials vorgesehen sein. Eine solche Ausräumeinrichtung 32 besteht aus einer der Form des Auflagerbandes 28 formmäßig angepaßten Abdeckeinrichtung 33 und in dieser gelagerten Ausräumelementen 34, die beim Ausräumen eine Relativbewegung gegenüber der Ausräumeinrichtung 32 durchführen.

Die Ausräumeinrichtung 32 kann an dem Oberrahmen 17 des Montagefahrzeuges höhenverschiebbar gelagert sein. Diese Einrichtung 32 ist bei fahrendem Montage-Fahrzeug gegenüber dem erzeugten Auflager-Band 28 außer Eingriff, indem sie hochgefahren ist. Durch die Ausräumung des Bandmaterials innerhalb der Einrichtung 32 werden jeweils bei Stillstand des Montagefahrzeuges so viele Auflager 3 vereinzelt wie in einem Arbeitsschritt einrichtungsmäßig mit Formgebungselementen 4 gleichzeitig nachgeformt werden können. Das ausgeräumte Bandmaterial wird dem Vorformungsmaterial wieder zugeführt.

Während nach der vorliegenden Beschreibung lediglich die Nachformeinrichtung 19 von einem ortsfesten Theodoliten telemetrisch gesteuert wird, ist dies selbstverständlich auch für das Montage-Fahrzeug 14 möglich. Es müßten dann zusätzliche Fixpunkte an dem Oberrahmen 17 des Montage-Fahrzeuges 14 vorgesehen sein.

Möglichkeiten für eine solche Steuerung des Montage-Fahrzeuges 14 sind beispielsweise in der Zeitschrift Vermessungstechnik, 33. Jahrgang (1985), Heft 8, Seite 269 - 272 beschrieben.

Die dort beschriebenen telemetrischen Steuerungen mit insbesondere integrierten Inertialvermessungssystemen können ausschließlich für das Führen des Montage-Fahrzeuges 14 bei einem andersartigen Ausrichtesystem für die Nachformeinrichtung 19 oder auch in Kombination mit einem entsprechenden Steuerungssystem für die Nachformeinrichtung 19 eingesetzt werden. Allerdings kann in jedem Fall, das heißt auch wenn für das Führen des Montage-Fahrzeuges 14 einerseits und das Ausrichten der Formgebungseinrichtung 19 andererseits unterschiedliche telemetrische Steuerungssysteme verwendet werden, mit gleichen Theodoliten gearbeitet werden, die dann gegebenenfalls eine Doppelfunktion erfüllen.

Mit dem erfindungsgemäßen Verfahren ist es möglich, die Auflager in Höhe und Richtung des Gleises bezogen auf 5m Gleislänge auf etwa ± 1 mm genau zu fertigen. Durch diese Fertigungsgenauigkeit ist es möglich, die Schienen des Gleises direkt auf den Auflagern in üblicher Weise zu befestigen, ohne an der Schienenauflagefläche der Auflager irgendeine Nacharbeit noch vornehmen zu müssen. Hierdurch ist eine äußerst rationelle und genaue Herstellung eines Gleises auf einer sogenannten festen Fahrbahn mit einer durchgehenden kompakten Tragplatte möglich.

## Patentansprüche

1. Verfahren zur Herstellung eines schotter- und schwellenlosen Bahngleises, bei dem die Schienen (5) in Auflagern (3) einer aus einem verformungsfähigen, erhärtenden Material hergestellten, eine Tragplatte (2) bildenden oberen Schicht befestigt sind, die auf eine untere, eine Tragschicht (1) bildende feste Schicht aufgetragen ist,
**dadurch gekennzeichnet,**
daß die Auflager (3) zumindest als Bereiche jeweils eines den beiden Schienen zugeordneten, in Gleislängsrichtung kontinuierlich oder diskontinuierlich verlaufenden Auflager-Bandes (28) in einem ersten Schritt vorgeformt und in einem nachfolgenden zweiten davon getrennten Bearbeitungsschritt in einem noch verformbaren Zustand auf eine für eine nachfolgende Montage der Schienen (5) ausreichende Genauigkeit nachgeformt werden.

2. Verfahren nacht Anspruch 1,
**dadurch gekennzeichnet,**
daß die Nachformung mit speziellen, von der Vorformung der Auflager (3) unabhängigen Formgebungselementen (4) erfolgt.

3. Verfahren nach Anspruch 1 oder 2,
**dadurch gekennzeichnet**,
daß wenigstens ein in Gleisquerrichtung gegenüberliegendes, zusammengehöriges Auflager (3)-Paar gleichzeitig nachgeformt wird.

4. Verfahren nach Anspruch 3,
**dadurch gekennzeichnet**,
daß mehrere Auflager (3) bzw. Auflager (3)-Paare gemeinsam nachgeformt werden.

5. Verfahren nach Anspruch 4,
**dadurch gekennzeichnet**,
daß wenigstens drei Auflager (3)-Paare gemeinsam nachgeformt werden.

6. Verfahren nach einem der vorhergehenden Ansprüche,
**dadurch gekennzeichnet,**
daß eine die Formgebungselemente (4) enthaltende Nachformungseinrichtung (19) durch ein internes Steuersystem nach für eine gewünschte, betriebsfähige Gleislage vorgegebenen Ortskoordinaten ausgerichtet wird.

7. Verfahren nach einem der Ansprüche 1 bis 5,
**dadurch gekennzeichnet**,
daß eine die Formgebungselemente enthaltende Nachformungs-einrichtung (19) telemetrisch nach geographischen Fixpunkten unter Vorgabe der für die gewünschte, betriebsfähige Gleislage vorgegebenen Ortskoordinaten gesteuert wird.

8. Verfahren nach einem der vorhergehenden Ansprüche 1 bis 5,
**gekennzeichnet**
durch eine Kombination der Steuerungssysteme nach den Ansprüchen 6 und 7.

9. Verfahren nach Anspruch 1
**dadurch gekennzeichnet**,
daß in die nachgeformten, sich noch in verformungsfähigem Zustand befindlichen Auflager (3) Dübel (7) als Schienenbefestigungsmittel kraftschlüssig eingeformt werden.

10. Verfahren nach Anspruch 9 in Kombination mit einem der Ansprüche 2 bis 8,
**dadurch gekennzeichnet**,
daß die Dübel (7) von den Formgebungselemente (4) während des Formgebungsvorganges gleichzeitig in die Auflager (3) eingeformt werden.

11. Verfahren nach Anspruch 10,
**dadurch gekennzeichnet,**
daß die Dübel (7) vor dem Einformen in die Auflager (3) lösbar mit den Formgebungselementen (4) verbunden werden.

12. Verfahren nach Anspruch 11,
**dadurch gekennzeichnet**,
daß die lösbare Verbindung der Dübel (7) an den Formgebungselementen (4) ein Haften an in die Dübel (7) eingreifenden Dornen (7') der Formgebungselemente (4) ist.

13. Verfahren nach einem der Ansprüche 9 bis 12,
**dadurch gekennzeichnet**,
daß die Dübel (7) unter Vibration in die Auflager (3) eingeführt werden.

14. Verfahren nach einem der Ansprüche 10 bis 13,
**dadurch gekennzeichnet**,
daß den Formgebungselementen (4) vor jeweils einem neuen Formgebungsvorgang automatisch neue Dübel (7) zugeführt werden bzw. von den Formgebungselementen (4) aufgenommen werden.

15. Einrichtung zur Durchführung des Verfahrens nach Anspruch 14,
**dadurch gekennzeichnet,** daß die Einrichtung ein Montage-Fahrzeug mit einer Vorformeinrichtung und einer mit einem Formgebungselemente-Träger versehenen Nachformeinrichtung aufweist, daß der Formgebungselemente-Träger (22) mit einer einen beweglichen Dübel-Halter (30) enthaltenden Dübel-Beschickungsvorrichtung (29) versehen ist, bei der die von den Dornen (7') der Formgebungselemente (4) aufzunehmenden Dübel (7) in einer ersten Position des Dübelhalters (30) derart einsetzbar sind, daß die Dübel (7) bei einer zweiten Position dieses Dübelhalters (30) fluchtend vertikal unterhalb der Dorne (7') der Formgebungselemente (4) zu liegen kommen, von denen sie durch eine in Richtung der fluchtenden Achsen der Dorne (7') und Dübel (7) erfolgende Relativverschiebung zwischen Formgebungselementen (4) und Dübel-Beschickungsvorrichtung (29) aufgenommen werden und daß sich der Dübelhalter (30) in einem Betriebszustand, in dem die Auflager (3) von den Formgebungselementen (4) geformt werden, außerhalb des zwischen diesen Auflagern (3) und den Formgebungselementen (4) liegenden Bereichs befindet.

16. Einrichtung nach Anspruch 15,
**dadurch gekennzeichnet**,
daß der bewegliche Dübelhalter (30) ein in dem Formgebungselemente-Träger (22) verschiebbarer Schlitten ist.

17. Einrichtung nach Anspruch 15 oder 16,
**dadurch gekennzeichnet**,
daß die zur Aufnahme der Dübel (7) durch die Dorne (7') erforderliche Relativbewegung zwischen den Formgebungselementen (4) und dem Dübelhalter (30) ausschließlich durch Verschieben der Formgebungselemente (4) erfolgt.

18. Einrichtung nach einem der Ansprüche 15 bis 17,
**dadurch gekennzeichnet**,
daß in dem Dübelhalter (30) Aufnahmeöffnungen zum Einstecken der Dübel (7) vorgesehen sind.

19. Einrichtung zur Durchführung eines Verfahrens nach einem der vorhergehenden Verfahrensansprüche, mit insbesondere einer Einrichtung nach einem der Ansprüche 15 bis 18,
**dadurch gekennzeichnet**,
daß diese Einrichtung mit einem nach vorgegebenen Ortskoordinaten über ein telemetrisches und/oder inneres Steuersystem lenkbares Montage-Fahrzeug (14) mit einem gegenüber einem Fahrgestell (15) des Montage-Fahrzeuges höhenverstellbaren, sämtliche Vorrichtungen zur Herstellung bzw. Nachformung der Tragplatte (2) und Auflager (3) tragenden Oberrahmen (17) ausgestattet ist.

20. Einrichtung nach Anspruch 19,
**dadurch gekennzeichnet**,
daß der Oberrahmen (17) eine in Fahrtrichtung des Montage-Fahrzeuges (14) vor einer Lagerung von Formgebungselementen (4) für das Formen der Auflager (3) liegende Vorformeinrichtung (18) für das zur Erzeugung der Tragplatte (2) mit eingeformten Auflagern (3) fließfähige Material trägt.

21. Einrichtung nach Anspruch 20,
**dadurch gekennzeichnet**,
daß die Vorformeinrichtung (18) ein an sich bekannter Gleitschalungsformer ist.

22. Einrichtung nach einem der Ansprüche 19 bis 21,
**dadurch gekennzeichnet**,
daß die Formgebungselemente (4) als jeweils eine Matrize mit wenigstens einem gegenüber einem Grundkörper beweglichen Formteil (4') ausgebildet sind.

23. Einrichtung nach einem der Ansprüche 15 - 22,
**dadurch gekennzeichnet**,
daß in Fortbewegungsrichtung des Montagefahrzeuges (14) hinter der Vorformeinrichtung (18) eine bei Stillstand des Montagefahrzeuges an dem vorgeformten Auflager-Band (28) in Eingriff bringbare Ausräumeinrichtung (32) zum Vereinzeln der Auflager (3) durch Entfernen von zwischen benachbart zu erzeugenden Auflagern (3) liegendem Bandmaterial (28) vorgesehen ist.

24. Einrichtung nach Anspruch 23,
**dadurch gekennzeichnet,**
daß in der Ausräumeinrichtung (32) in einer der Anzahl der Formgebungselemente (4) entsprechenden Anzahl Ausräumelemente (34) vorgesehen sind.

25. Verfahren nach einem der vorhergehenden Verfahrensansprüche unter Einsatz einer Einrichtung nach einem der Ansprüche 19 bis 24,
**dadurch gekennzeichnet**,
daß die Auflager (3) bereits in oder direkt hinter der Vorformeinrichtung (18) eine Form mit nur einer äußerst geringfügigen Maßabweichung von dem fertig nachzuformenden Maß aufweisen.

26. Verfahren nach Anspruch 25,
**dadurch gekennzeichnet**,
daß die Maßabweichung lediglich etwa ± 5 mm mit Bezug auf Höhe und Richtung des Gleises auf 5 m Gleislänge beträgt.

27. Verfahren nach einem der vorhergehenden Ansprüche,
**dadurch gekennzeichnet**,
daß die Auflager (3) von der Vorformeinrichtung (18) zunächst in Längsrichtung als jeweils ein den beiden Schienen (5) eines Gleises zugeordnetes durchgehendes Auflager-Band (28) geformt werden.

28. Verfahren nach einem der vorhergehenden Ansprüche,
**dadurch gekennzeichnet**,
daß das Nachformen der Auflager (3) in Bereichen des durchgehenden Auflager-Bandes (28) erfolgt.

29. Verfahren nach einem der vorhergehenden Ansprüche,
**dadurch gekennzeichnet,**
daß die Auflager (3) in Gleislängsrichtung erst nach dem Nachformungsvorgang aus dem durchgehenden Auflager-Band (28) vereinzelt werden.

30. Verfahren nach Anspruch 29,
**dadurch gekennzeichnet**,
daß das Vereinzeln durch Ausräumen eines Bereiches zwischen zwei als Auflager (3) nachgeformten Bereichen erfolgt.

31. Verfahren nach Anspruch 29 oder 30,
**dadurch gekennzeichnet**,
daß das auszuräumende Material in erhärtetem Zustand ausgefräst wird.

32. Einrichtung zum Nachformen der Auflager nach einem der Verfahrensansprüche 27 - 31 mit einer Einrichtung nach einem der Einrichtungsansprüche 15 - 24,
**dadurch gekennzeichnet**,
daß die Formgebungselemente (4) in der Nachformungs-Einrichtung (19) allseits beweglich gelagert sind.

33. Einrichtung nach Anspruch 32,
**dadurch gekennzeichnet**,
daß die Nachformungseinrichtung (19) mit den Formgebungselementen (4) aus einer Reihe gegeneinander bewegbarer Tragelemente (20, 22, 23, 24) besteht.

34. Einrichtung nach Anspruch 33,
**dadurch gekennzeichnet**,
daß die Tragelemente zumindest aus folgenden gegeneinander bewegbaren Einzelelementen bestehen
- einem Formgebungselemente-Träger (22),
- Zwischen-Trägern (23, 24) für ein horizontales Drehen und horizontale Verschiebungen in senkrecht zueinander verlaufenden Richtungen des Formgebungselemente-Trägers (22) gegenüber einer an dem Oberrahmen (17) des Montage-Fahrzeuges (14) gelagerten Taumelscheibe (20)
- und einer zwischen den Formgebungselementen (4) und dem Oberrahmen (17) wirkenden Höhenverstelleinrichtung (21).

35. Einrichtung nach Anspruch 34,
**dadurch gekennzeichnet**,
daß die Taumelscheibe (20) gegenüber dem Oberrahmen (17) höhenverstellbar (Stellmotoren 21) ist.

36. Einrichtung nach einem der Ansprüche 32 bis 35,
**dadurch gekennzeichnet,**
daß die Formgebungselemente (4) höhenverschiebbar in dem die Formgebungselemente tragenden Träger (22) gelagert sind.

37. Einrichtung nach Anspruch 36,
**dadurch gekennzeichnet**,
daß die Formgebungselemente (4) in der höhenverschiebbaren Lagerung an dem Formgebungselemente-Träger (22) Vibrations-bewegungen in ihrer Verschieberichtung durchführen können.

38. Einrichtung nach einem der vorhergehenden Einrichtungs-Ansprüche,
**dadurch gekennzeichnet**,
daß der Formgebungselemente-Träger (22) mit telemetrisch erfaßbaren Fixpunkten (25) versehen ist.

39. Einrichtung nach Anspruch 38,
**dadurch gekennzeichnet**,
daß die Fixpunkte (25) als in der Telemetrie übliche Geber ausgebildet sind.

40. Einrichtung nach Anspruch 39,
**dadurch gekennzeichnet**,
daß vier voneinander beabstandete Fixpunkte (25) als Geber vorgesehen sind.

41. Verfahren zur Handhabung einer Einrichtung nach einem der Ansprüche 38 - 40,
**dadurch gekennzeichnet**,
daß mindestens einer der Fixpunkte (25) von einem mit Bezug auf eine bestimmte Arbeitsstrecke des Montage-Fahrzeuges (14) stationären nach den jeweiligen Landschaftskoordinaten ausgerichteten Theodoliten (26) kontinuierlich angepeilt wird, wobei der Theodolit (26) den wenigstens einen mit der Vorschubbewegung des Montage-Fahrzeuges (14) wandernden Fixpunkt (25) verfolgt.

42. Verfahren nach Anspruch 41,
**dadurch gekennzeichnet**,
daß der Theodolit (26) bei Stillstand des Montage-Fahrzeuges (14) automatisch durch Anpeilen aller vorhandener Fixpunkte (25) die Lage des Formgebungselemente-Trägers (22) bestimmt, daß die diese Lage bestimmenden Ortskoordinaten sodann mit für die Gleisausrichtung von dem Theodoliten (26) in einen Sollwertspeicher eingestellten Ortskoordinaten verglichen werden, daß hiernach aufgrund einer vorhandenen Abweichung die Soll-Lage des Formgebungselemente-Trägers (22) über nach einem Soll-Ist-Wert-Vergleich aktivierte Steuerimpulse eingestellt wird und daß schließlich die Formgebungselemente (4) aus dem derart ausgerichteten Formgebungselemente-Träger (22) zur Durchführung des Nachformungsprozesses auf die vorgeformten Auflager-Bereiche aufgedrückt werden.

43. Verfahren nach Anspruch 42,
**dadurch gekennzeichnet**,
daß bei getrennter telemetrischer Steuerung des Montage-Fahrzeuges (14) und der Nachformeinrichtung (19) die benötigten Theodoliten (26) gemeinsam für beide Steuerungssysteme verwendet werden.

## Claims

1. Method of constructing a ballastless and sleeperless railway track, in which the rails (5) are fastened in supports (3) of a top course forming a supporting slab 2, which is made from a workable, hardening material and is applied to a bottom solid course forming a base course 1, characterized in that the supports (3) are preformed in a first step at least as regions of in each case one support strip (28) associated with the two rails and running continuously or discontinuously in the longitudinal direction of the track and are postformed in a subsequent second working step separate therefrom in a still workable state to an accuracy sufficient for subsequent mounting of the rails (5).

2. Method according to Claim 1, characterized in that the postforming is effected with special shaping elements (4) independent of the preforming of the supports (3).

3. Method according to Claim 1 or 2, characterized in that at least one matching pair of supports (3) located opposite one another in the transverse direction of the track is postformed at the same time.

4. Method according to Claim 3, characterized in that a plurality of supports (3) or pairs of supports (3) are postformed together.

5. Method according to Claim 4, characterized in that at least three pairs of supports (3) are postformed together.

6. Method according to one of the preceding claims, characterized in that a postforming device (19) containing the shaping elements (4) is oriented by an internal control system according to space coordinates predetermined for a desired, serviceable track bed.

7. Method according to one of Claims 1 to 5, characterized in that a postforming device (19) containing the shaping elements is controlled by telemetry according to geographic fixed points with presetting of the space coordinates predetermined for the desired, serviceable track bed.

8. Method according to one of the preceding Claims 1 to 5, characterized by a combination of control systems according to Claims 6 and 7.

9. Method according to Claim 1, characterized in that dowels (7), as rail fastening means, are frictionally embedded into the postformed supports (3), which are still in a deformable state.

10. Method according to Claim 9 in combination with one of Claims 2 to 8, characterized in that the dowels (7) are embedded into the supports (3) by the shaping elements (4) simultaneously during the shaping operation.

11. Method according to Claim 10, characterized in that the dowels (7) are releasably connected to the shaping elements (4) before being embedded in the supports (3).

12. Method according to Claim 11, characterized in that the releasable connection of the dowels (7) to the shaping elements (4) is adhesion to mandrels (7'), engaging in the dowels (7), of the shaping elements (4).

13. Method according to one of Claims 9 to 12, characterized in that the dowels (7) are inserted into the supports (3) under vibration.

14. Method according to one of Claims 10 to 13, characterized in that new dowels (7) are automatically fed to the shaping elements (4) in each case before a new shaping operation or are accommodated by the shaping elements (4).

15. Device for carrying out the method according to Claim 14, characterized in that the device has a mounting vehicle with a preforming device and a postforming device provided with a shaping-element carrier, in that the shaping-element carrier (22) is provided with a dowel-loading device (29) which contains a movable dowel holder (30) and in which the dowels (7) to be accommodated by the mandrels (7') of the shaping elements (4) can be inserted in a first position of the dowel holder (30) in such a way that the dowels (7), in a second position of this dowel holder (30), come to lie in alignment vertically beneath the mandrels (7') of the shaping elements (4), by which they are accommodated by a relative displacement, effected in the direction of the aligned axes of the mandrels (7') and dowels (7), between shaping elements (4) and dowel-loading device (29), and in that the dowel holder (30), in an operating state in which the supports (3) are formed by the shaping elements (4), is located outside the region lying between these supports (3) and the shaping elements (4).

16. Device according to Claim 15, characterized in that the movable dowel holder (30) is a slide displaceable in the shaping-element carrier (22).

17. Device according to Claim 15 or 16, characterized in that the relative movement between the shaping elements (4) and the dowel holder (30), which relative movement is required for accommodating the dowels (7) by means of the mandrels (7'), is effected solely by displacing the shaping elements (4).

18. Device according to one of Claims 15 to 17, characterized in that location openings for the insertion of the dowels (7) are provided in the dowel holder (30).

19. Device for carrying out a method according to one of the preceding claims, with, in particular, a device according to one of Claims 15 to 18, characterized in that this device is equipped with a mounting vehicle (14) steerable according to predetermined space coordinates via a telemetric and/or internal control system and having a top frame (17) vertically adjustable relative to a chassis (15) of the mounting vehicle and carrying all the devices for producing and postforming the supporting slab (2) and supports (3).

20. Device according to Claim 19, characterized in that the top frame (17) carries a preforming device (18) for the free-flowing material for producing the supporting slab (2) having integrally formed supports (3), which preforming device (18) lies in front of a mounting of the shaping elements (4) for the forming of the supports (3) in the direction of travel of the mounting vehicle (14).

21. Device according to Claim 20, characterized in that the preforming device (18) is a slipforming means known per se.

22. Device according to one of Claims 19 to 21, characterized in that the shaping elements (4) are designed in each case as a female piece having at least one forming part (4') movable relative to a basic body.

23. Device according to one of Claims 15-22, characterized in that a clearing device (32) for singularizing the supports (3) by removing strip material (28) lying between supports (3) to be produced adjacent to one another is provided in the advancing direction of the mounting vehicle (14) behind the preforming device (18), which clearing device (32) can be brought into engagement with the preformed support strip (28) when the mounting vehicle is stopped.

24. Device according to Claim 23, characterized in that clearing elements (34) are provided in the clearing device (32) in a number corresponding to the number of shaping elements (4).

25. Method according to one of the preceding method claims with the use of a device according to one of Claims 19 to 24, characterized in that the supports (3), in or directly behind the preforming device (18), have a shape with only an extremely small dimensional deviation from the finish-postformed size to be obtained.

26. Method according to Claim 25, characterized in that the dimensional deviation is only about ± 5 mm with regard to height and direction of the track over a 5 m track length.

27. Method according to one of the preceding claims, characterized in that the supports (3) are formed by the preforming device (18) first of all in the longitudinal direction as in each case a continuous support strip (28) allocated to the two rails (5) of a track.

28. Method according to one of the preceding claims, characterized in that the postforming of the supports (3) is effected in regions of the continuous support strip (28).

29. Method according to one of the preceding claims, characterized in that the supports (3) are singularized from the continuous support strip (28) in the longitudinal direction of the track only after the postforming operation.

30. Method according to Claim 29, characterized in that the singularizing is effected by clearing a region between two regions postformed as supports (3).

31. Method according to Claim 29 or 30, characterized in that the material to be cleared is milled out in the hardened state.

32. Device for postforming the supports according to one of the method Claims 27-31 with a device according to one of the device Claims 15-24, characterized in that the shaping elements (4) are mounted in the postforming device (19) in a universally movable manner.

33. Device according to Claim 32, characterized in that the postforming device (19) having the shaping elements (4) consists of a number of carrying elements (20, 22, 23, 24) movable relative to one another.

34. Device according to Claim 33, characterized in that the carrying elements consist of at least the following individual elements movable relative to one another:
- a shaping-element carrier (22)
- intermediate carriers (23, 24) for a horizontal rotation and horizontal displacements in directions of the shaping-element carrier (22) running at right angles to one another relative to a wobble plate (20) mounted on the top frame (17) of the mounting vehicle (14),
- and a height-adjusting device (21) acting between the shaping elements (4) and the top frame (17).

35. Device according to Claim 34, characterized in that the wobble plate (20) is vertically adjustable (servomotors 21) relative to the top frame (17).

36. Device according to one of Claims 32 to 35, characterized in that the shaping elements (4) are mounted in a vertically displaceable manner in the carrier (22) carrying the shaping elements.

37. Device according to Claim 36, characterized in that the shaping elements (4) can perform vibratory movements in their displacement direction in the vertically displaceable mounting on the shaping-element carrier (22).

38. Device according to one of the preceding device claims, characterized in that the shaping-element carrier (22) is provided with fixed points (25) which can be detected by telemetry.

39. Method according to Claim 38, characterized in that the fixed points (25) are designed as transmitters conventional in telemetry.

40. Method according to Claim 39, characterized in that four fixed points (25) at a distance from one another are provided as transmitters.

41. Method for handling a device according to one of Claims 38-40, characterized in that bearings are continuously taken from at least one of the fixed points (25) by a theodolite (26) stationary with regard to a certain working section of the mounting vehicle (14) and orientated according to the respective landscape coordinates, the theodolite (26) following the at least one fixed point (25) shifting with the advance movement of the mounting vehicle (14).

42. Method according to Claim 41, characterized in that the theodolite (26), when the mounting vehicle (14) is stopped, automatically determines the position of the shaping-element carrier (22) by taking bearings from all existing fixed points (25), in that the space coordinates determining this position are then compared with space coordinates set for the track orientation by the theodolite (26) in a desired-value memory, in that the desired position of the shaping-element carrier (22) is set after this on the basis of an existing deviation via control pulses activated according to a desired/actual value comparison, and in that finally the shaping elements (4) from the shaping-element carrier (22) oriented in such a way are pressed onto the preformed support regions for carrying out the postforming process.

43. Method according to Claim 42, characterized in that, in the case of separate telemetric control of the mounting vehicle (14) and the postforming device (19), the requisite theodolites (26) are used together for both control systems.

## Revendications

1. Procédé de construction d'une voie ferrée sans ballast ni traverses, dans lequel les rails (5) sont fixés dans des appuis (3) d'une couche supérieure formant une plaque d'assise (2) produite avec un matériau déformable durcissant qui est appliquée sur une couche inférieure solide formant une couche de fondation (1), caractérisé par le fait que les appuis (3) sont, dans une première étape, préformés au moins sous forme de parties d'une bande d'appuis (28) s'étendant de façon continue ou discontinue dans la direction longitudinale de la voie et affectée à chacun des deux rails, et, dans une deuxième étape suivante de façonnage séparée de la première, soumis dans un état encore déformable à un formage final de précision suffisante pour le montage des rails (5).

2. Procédé selon la revendication 1, caractérisé par le fait que le formage final est effectué avec des éléments de façonnage spéciaux (4) indépendants du préformage des appuis (3).

3. Procédé selon l'une des revendications 1 et 2, caractérisé par le fait qu'au moins une paire d'appuis (3) se faisant face dans la direction transversale de la voie sont soumis en même temps au formage final.

4. Procédé selon la revendication 3, caractérisé par le fait que plusieurs appuis (3) ou paires d'appuis (3) sont soumis ensemble au formage final.

5. Procédé selon la revendication 4, caractérisé par le fait qu'au moins trois paires d'appui (3) sont soumises ensemble au formage final.

6. Procédé selon l'une des revendications précédentes, caractérisé par le fait qu'un dispositif de formage final (19) contenant les éléments de façonnage (4) est aligné par un système interne de commande suivant des coordonnées locales fixées pour une position exploitable désirée de la voie.

7. Procédé selon l'une des revendications 1 à 5, caractérisé par le fait qu'un dispositif de formage final (19) contenant les éléments de façonnage est commandé par télémétrie d'après des points fixes géographiques avec imposition des coordonnées locales fixées pour la position exploitable désirée de la voie.

8. Procédé selon l'une des revendications précédentes 1 à 5, caractérisé par une combinaison des systèmes de commande selon les revendications 6 et 7.

9. Procédé selon la revendication 1, caractérisé par le fait que dans les appuis (3) finis se trouvant encore à l'état déformable sont enfoncées de force des chevilles (7) qui servent de moyens de fixation des rails.

10. Procédé selon la revendication 9 en combinaison avec une des revendications 2 à 8, caractérisé par le fait que les chevilles (7) sont enfoncées en même temps dans les appuis (3) par les éléments de façonnage (4) pendant l'opération de façonnage.

11. Procédé selon la revendication 10, caractérisé par le fait que les chevilles (7), avant d'être enfoncées dans les appuis (3), sont jointes de manière détachable aux éléments de façonnage (4).

12. Procédé selon la revendication 11, caractérisé par le fait que la jonction de manière détachable des chevilles (7) aux éléments de façonnage (4) est une adhérence à des mandrins (7') des éléments de façonnage (4) qui s'engagent dans les chevilles (7).

13. Procédé selon l'une des revendications 9 à 12, caractérisé par le fait que les chevilles (7) sont introduites dans les appuis (3) sous vibration.

14. Procédé selon l'une des revendications 10 à 13, caractérisé par le fait qu'avant une nouvelle opération de façonnage, de nouvelles chevilles (7) sont automatiquement amenées aux éléments de façonnage (4) ou prises par ceux-ci.

15. Dispositif pour la mise en oeuvre du procédé selon la revendication 14, caractérisé par le fait qu'il présente un véhicule de montage comportant un dispositif de préformage et un dispositif de formage final pourvu d'un support d'éléments de façonnage, que le support d'éléments de façonnage (22) est pourvu d'un appareil de chargement de chevilles (29) qui contient un porte-chevilles mobile (30) et sur lequel les chevilles (7) à recevoir par les mandrins (7') des éléments de façonnage (4) peuvent être placées, dans une première position du porte-chevilles (30), de façon telle que dans une deuxième position de ce porte-chevilles (30), elles viennent se placer verticalement, alignées, sous les mandrins (7') des éléments de façonnage (4), qui les reçoivent par un déplacement relatif dans la direction des axes alignés des mandrins (7') et des chevilles (7) entre les éléments de façonnage (4) et l'appareil de chargement de chevilles (29), et que le porte-chevilles (30), dans un état de fonctionnement dans lequel les éléments de façonnage (4) forment les appuis (3), se trouve en dehors de la zone située entre ces appuis (3) et les éléments de façonnage (4).

16. Dispositif selon la revendication 15, caractérisé par le fait que le porte-chevilles mobile (20) est un chariot mobile dans le support d'éléments de façonnage (22).

17. Dispositif selon l'une des revendications 15 et 16, caractérisé par le fait que le mouvement relatif entre les éléments de façonnage (4) et le porte-chevilles (30) nécessaire à la réception des chevilles (7) par les mandrins (7') se fait uniquement par déplacement des éléments de façonnage (4).

18. Dispositif selon l'une des revendications 15 à 17, caractérisé par le fait que dans le porte-chevilles (30) sont prévues des ouvertures réceptrices pour l'engagement des chevilles (7).

19. Dispositif pour la mise en oeuvre d'un procédé selon l'une des revendications de procédé précédentes, comportant en particulier un dispositif selon l'une des revendications 15 à 18, caractérisé par le fait que ce dispositif est pourvu d'un véhicule de montage (14) dirigeable, suivant des coordonnées locales fixées, au moyen d'un système de commande télémétrique et/ou intérieur et comportant un châssis supérieur (17) réglable en hauteur par rapport à un châssis inférieur (15) du véhicule de montage et portant tous les appareils pour la production et le formage final de la plaque d'assise (2) et des appuis (3).

20. Dispositif selon la revendication 19, caractérisé par le fait que le châssis supérieur (17) porte, pour le préformage du matériau fluide pour la production de la plaque d'assise (2) avec appuis (3) mis en forme, un dispositif de préformage (18) situé, dans la direction de marche du véhicule de montage (14), avant un support d'éléments de façonnage (4) pour le formage des appuis (3).

21. Dispositif selon la revendication 20, caractérisé par le fait que le dispositif de préformage (18) est un gabarit à coffrage glissant connu en soi.

22. Dispositif selon l'une des revendications 19 à 21, caractérisé par le fait que les éléments de façonnage (4) sont constitués chacun d'une matrice comportant au moins une partie de formage (4') mobile par rapport à un corps de base.

23. Dispositif selon l'une des revendications 15 à 22, caractérisé par le fait que derrière le dispositif de préformage (18) dans la direction d'avancement du véhicule de montage (14) est prévu un dispositif de déblayage (32) qui, le véhicule de montage arrêté, peut être mis en prise sur la bande d'appuis (28) préformée et est destiné à isoler les appuis (3) en enlevant du matériau de bande (28) situé entre appuis (3) à produire voisins.

24. Dispositif selon la revendication 23, caractérisé par le fait que dans le dispositif de déblayage (32) sont prévus des éléments de déblayage (34) en nombre correspondant au nombre des éléments de façonnage (4).

25. Procédé selon l'une des revendications de procédé précédentes avec emploi d'un dispositif selon l'une des revendications 19 à 24, caractérisé par le fait que les appuis (3) présentent déjà dans le dispositif de préformage (18) ou directement derrière celui-ci une forme avec écart dimensionnel extrêmement faible de la dimension de formage final.

26. Procédé selon la revendication 25, caractérisé par le fait que l'écart dimensionnel est seulement d'environ ± 5 mm par rapport à la hauteur et la direction de la voie sur une longueur de voie de 5 m.

27. Procédé selon l'une des revendications précédentes, caractérisé par le fait que le dispositif de préformage (18) forme les appuis (3) d'abord dans la direction longitudinale sous la forme d'une bande d'appuis continue (28) affectée à chacun des deux rails (5) d'une voie.

28. Procédé selon l'une des revendications précédentes, caractérisé par le fait que le formage final des appuis (3) est effectué dans des parties de la bande d'appuis continue (28).

29. Procédé selon l'une des revendications précédentes, caractérisé par le fait que les appuis (3) sont isolés de la bande d'appuis continue (28) dans la direction longitudinale de la voie seulement après l'opération de formage final.

30. Procédé selon la revendication 29, caractérisé par le fait que l'isolement est effectué par déblayage d'une partie entre deux parties finies comme appuis (3).

31. Procédé selon l'une des revendications 29 et 30, caractérisé par le fait que le matériau à déblayer est enlevé par fraisage à l'état durci.

32. Dispositif de formage final des appuis selon l'une des revendications de procédé 27 à 31 avec un dispositif selon l'une des revendications de dispositif 15 à 24, caractérisé par le fait que les éléments de façonnage (4) sont montés mobiles de tous les côtés dans le dispositif de formage final (19).

33. Dispositif selon la revendication 32, caractérisé par le fait que le dispositif de formage final (19) comportant les éléments de façonnage (4) est constitué d'une série d'éléments de support (20, 22, 23, 24) mobiles les uns par rapport aux autres.

34. Dispositif selon la revendication 33, caractérisé par le fait que les éléments de support sont constitués au moins d'éléments mobiles les uns par rapport aux autres suivants :
- un support d'éléments de façonnage (22),
- des supports intermédiaires (23, 24) pour une rotation horizontale et des déplacements horizontaux dans des directions perpendiculaires du support d'éléments de façonnage (22) par rapport à un plateau à nutation (20) monté sur le châssis supérieur (17) du véhicule de montage (14), et
- un dispositif de réglage en hauteur (21) agissant entre les éléments de façonnage (4) et le châssis supérieur (17).

35. Dispositif selon la revendication 34, caractérisé par le fait que le plateau à nutation (20) est réglable en hauteur (servomoteurs 21) par rapport au châssis supérieur (17).

36. Dispositif selon l'une des revendications 32 à 35, caractérisé par le fait que les éléments de façonnage (4) sont mobiles en hauteur dans le support (22) qui les porte.

37. Dispositif selon la revendication 36, caractérisé par le fait que les éléments de façonnage (4) peuvent, dans le montage mobile en hauteur, exécuter sur leur support (22) des mouvements de vibration dans leur direction de déplacement.

38. Dispositif selon l'une des revendications de dispositif précédentes, caractérisé par le fait que le support d'éléments de façonnage (22) est pourvu de points fixes (25) relevables par télémétrie.

39. Dispositif selon la revendication 38, caractérisé par le fait que les points fixes (25) sont constitués d'émetteurs usuels en télémétrie.

40. Dispositif selon la revendication 39, caractérisé par le fait que quatre points fixes distants les uns des autres (25) sont prévus comme émetteurs.

41. Procédé de maniement d'un dispositif selon l'une des revendications 38 à 40, caractérisé par le fait qu'au moins un des points fixes (25) est relevé de façon continue par un théodolite (26) fixe par rapport à une distance déterminée de travail du véhicule de montage (14) et aligné suivant les coordonnées du site, ce théodolite (26) suivant le ou les points fixes (25) qui se déplace(nt) avec le mouvement d'avancement du véhicule de montage (14).

42. Procédé selon la revendication 41, caractérisé par le fait que le théodolite (26), le véhicule de montage (14) étant arrêté, détermine automatiquement la position du support d'éléments de façonnage (22) en relevant tous les points fixes existants (25), que les coordonnées locales qui déterminent cette position sont ensuite comparées avec des coordonnées locales introduites par le théodolite (26) dans une mémoire de valeurs prescrites pour l'alignement de la voie, qu'après cela, sur la base d'un écart existant, la position prescrite du support d'éléments de façonnage (22) est établie au moyen d'impulsions de commande actionnées d'après une comparaison valeur prescrite-valeur réelle, et qu'enfin, les éléments de façonnage (4) sont, de leur support (22) aligné de cette manière, pressés sur les parties d'appuis préformées pour l'exécution du formage final.

43. Procédé selon la revendication 42, caractérisé par le fait qu'en cas de commande télémétrique séparée du véhicule de montage (14) et du dispositif de formage final (19), les théodolites nécessaires (26) sont utilisés en commun pour les deux systèmes de commande.
